# EUROPÄISCHE PATENTANMELDUNG

(11) **EP 4 782 599 A1**
(43) Veröffentlichungstag der Anmeldung: **29.07.2026**
(21) Anmeldenummer: 26153457.2
(22) Anmeldetag: 22.01.2026
(51) Int. Cl.: E01F 8/00, E02D 29/02

(54) **BETONBLOCK**

(30) Priorität: 22.01.2025 EP 25153401; 11.03.2025 AT 5001725 U
(71) Anmelder: Leube Betonteile GmbH & Co KG, 5751 Maishofen (AT)
(72) Erfinder: Haunsberger, Josef, 5760 Saalfelden am Steinernen Meer (AT)
(74) Vertreter: Babeluk Patentanwälte GmbH

(57) **Zusammenfassung**

Betonfertigteil (10) zur Errichtung von Schallschutzwänden, umfassend einen Betonblock (1), wobei Betonblock (1) zumindest eine Mantelfläche in Form eines Zylindersegments umfasst, das entweder als konvexe Fläche (3) oder konkave Fläche (4) ausgebildet ist, die einen Krümmungskreis aufweisen, der jeweilige Winkel α, β zwischen der Tangente auf den Krümmungskreis der Zylindersegmentflächen (3, 4) und der Seitenfläche des Betonblocks (1) zumindest 5°, höchstens jedoch 85° beträgt, und wobei das Betonfertigteil (10) auf zumindest einer der anderen, ebenen, im verbauten Zustand nach außen gerichteten Seitenflächen, mit einer schallabsorbierenden Vorsatzschale (2) ausgebildet ist.

## Beschreibung

Die Erfindung betrifft ein Betonfertigteil umfassend einen Betonblock mit schallabsorbierenden Vorsatzschalen als Lärmschutzwand gemäß Anspruch 1.

Lärmschutzwände aus Stahlbetonelementen sind eine effektive und robuste Lösung zur Reduzierung von Lärmimmissionen, insbesondere in der Nähe von Verkehrswegen wie Autobahnen oder Bahnstrecken. Sie bestehen in der Regel aus vorgefertigten Stahlbetonelementen, die zwischen zwei I-Trägern aus Stahl, montiert werden. Diese Methode erfordert einen erheblichen Zeitaufwand für die Vorbereitung des Fundaments der Stahlträger. Insbesondere bei schwierigen Bodenverhältnissen oder hohen Belastungen werden Pfahlfundamente (Tiefgründung) eingesetzt. Dabei werden Pfähle tief in den Boden gerammt oder gebohrt, um die Lasten sicher abzustützen und der Lärmschutzwand eine ausreichende Stabilität gegen Belastungen aus Wind sowie Druck- und Sogkräften aufgrund vorbeifahrender Fahrzeuge zu verleihen. Insbesondere unter beengten Platzverhältnissen, wie sie bei in Betrieb befindlichen Bahnstrecken oder Straßen vorkommen, sind diese Arbeiten äußerst aufwändig durchzuführen.

Nachteilig an dieser Ausführung ist, neben dem hohen Arbeits- und Zeitaufwand, dass Stahlträger korrosionsanfällig sind. Dieser Umstand lässt sich dadurch in den Griff bekommen, dass die I-Träger mit einem Korrosionsschutz versehen werden müssen. Allerdings wird dieser Korrosionsschutz im Zuge der Montagearbeiten häufig beschädigt, so dass an diesen Stellen mit der Zeit Korrosion auftritt. Darüber hinaus stellt der Stahlträger aus schallschutztechnischer Sicht eine Schwachstelle dar. Sowohl wegen der Korrosion, als auch zur Verbesserung des Schallschutzes werden daher üblicherweise zusätzliche Abdichtungen in Form von elastischen Dichtbändern oder flüssigen Dichtstoffen verwendet. Diese liefern jedoch aufgrund der schallschutztechnischen Schwachstelle des Stahlträgers keine optimalen Ergebnisse und stellen einen weiteren Arbeitsschritt mit entsprechendem Material- und Zeitaufwand dar.

Eine weitere theoretisch denkbare Variante ist die Herstellung einer Wand aus handelsüblichen Betonblöcken. Diese werden in der Praxis aber nicht verwendet. Einer der Hauptgründe dafür ist, dass die bestehenden Systeme für den Bau aus Betonblöcken keine sanften Kurven ermöglichen, sondern nur rechtwinklige oder stumpfe Winkel. Diese Methode ist unter den Bedingungen einer Bahn oder Straße, wo die Kurven sanft ausgeführt werden müssen, nicht praktikabel. Darüber hinaus erfordert die Ausführung einer sanften Kurve mit rechteckigen Betonelementen eine Vergrößerung der Fugen, was die Lärmschutzeffizienz der auf diese Weise errichteten Wand verringert. Aufgrund der schlechten Eignung für Lärmschutzwände sind daher keine Betonblöcke auf dem Markt, die dedizierte Eigenschaften für den Lärmschutz aufweisen.

Es besteht daher Bedarf an einer Lärmschutzwand, die sich auch unter beengten Platzbedingungen schnell und einfach aufbauen lässt, eine sehr gute Witterungsbeständigkeit und gute Lärmschutzeigenschaften aufweist.

Erfindungsgemäß geschieht dies durch ein Betonfertigteil gemäß Anspruch 1. Mit anderen Worten werden bei einem Betonblock bis zu zwei gegenüberliegende Mantelflächen in Form von Zylindersegmenten als konvexe und/oder konkave Fläche ausgebildet, die so ausgestaltet sind, dass sich jeweils zwei dieser Betonblöcke an den Zylindersegmentflächen auch bei sanften Kurven flächig berühren können und der auf zumindest einer der, im verbauten Zustand nach außen gerichteten Seitenflächen, mit einer schallabsorbierenden Vorsatzschale ausgebildet ist.

Die Erfindung wird nachfolgend kurz mittels der Zeichnungen illustriert. Dabei zeigt
Fig. 1 ein erfindungsgemäßes Betonfertigteil für den Bau von Lärmschutzwänden in der Draufsicht,
Fig. 2 ein erfindungsgemäßes Betonfertigteil gem. Fig. 1 in einer Isometrischen Ansicht,
Fig. 3a und b erfindungsgemäße Betonfertigteile für den Übergang bei Steigung,
Fig. 4 erfindungsgemäße Betonfertigteile in einer Anordnung entlang einer Kurve,
Fig. 5 eine mögliche Ausführungsform eines erfindungsgemäßen Betonfertigteils für den Bau von Lärmschutzwänden,
Fig. 6 die Betonfertigteile der Fig. 5 in einer Anordnung entlang einer Kurve,
Fig. 7 ein erfindungsgemäßes Betonfertigteil für den Bau von Lärmschutzwänden in der Draufsicht mit Hohlräumen,
Fig. 8 ein erfindungsgemäßes Betonfertigteil gem. Fig. 7 in einer Isometrischen Ansicht,
Fig. 9 die Betonfertigteile der Fig. 8 in einer Anordnung entlang einer Kurve,
Fig. 10 eine mögliche Ausführungsform eines erfindungsgemäßen Betonfertigteils für den Bau von Lärmschutzwänden mit Hohlraum,
Fig. 11 die Betonfertigteile der Fig. 10 in einer Anordnung entlang einer Kurve,
Fig. 12 eine mit den Betonfertigteilen errichtete Mauer,
Fig. 13a und b eine beispielhafte absorbierende Vorsatzschale zur Verwendung mit einem Betonbaustein für die Herstellung eines erfindungsgemäßen Betonfertigteils, und die
Fig. 14a und b eine alternative beispielhafte absorbierende Vorsatzschale zur Verwendung mit einem Betonbaustein für die Herstellung eines erfindungsgemäßen Betonfertigteils.

Fig. 1 und Fig. 2 zeigen schematisch eine beispielhafte Ausgestaltung eines erfindungsgemäßen Betonfertigteils 10 umfassend einen Betonblock 1 und eine schallabsorbierende Vorsatzschale 2, die auf einer Seitenfläche 2a angebracht ist. Wie gut zu erkennen ist, besitzt der Betonblock 1 im weitesten Sinne eine Quaderform, wobei zwei einander gegenüberliegende Seiten, als konvexe 3 und konkave 4 Zylindersegmentflächen ausgebildet sind, die in der Draufsicht der Fig. 1 als Kreissegmente erscheinen. Die Zylindersegmentflächen 3, 4 bilden dabei häufig, aber nicht zwingend die flächenmäßig kleinsten Flächen des Betonfertigteils 10 (siehe Fig. 2) und weisen üblicherweise den gleichen Krümmungsradius auf, wobei es theoretisch denkbar ist Übergangssteine herzustellen, bei denen die konvexe 3 und konkave 4 Zylindersegmentfläche auf dem Betonblock 1 unterschiedliche Krümmungsradien aufweisen. Die einschließenden Winkel α, β zwischen der Tangente auf den Krümmungskreis der Zylindersegmentflächen 3, 4 und der Seitenfläche des Betonblocks 1 beträgt zumindest 5°, höchstens jedoch 85°. Bevorzugt liegen die Winkel α, β in einem Bereich von 55° bis 80°, besonders bevorzugt zwischen 65° und 75°. Bei der Tangente handelt es sich im Rahmen dieser Anmeldung um die durch den Schnittpunkt des Krümmungskreises der Zylindersegmentflächen 3, 4 und der Seitenfläche des Betonblocks 1 verlaufenden Tangente auf den Krümmungskreis (wie in Fig. 1 gezeigt). Die Zylindersegmentflächen 3, 4 werden durch die Seitenflächen 2a voneinander beabstandet. Auf den im verbauten Zustand nach außen gerichteten Seitenflächen 2a des Betonblocks 1 sind im dargestellten Fall beidseitig schallabsorbierende Vorsatzschalen 2 angebracht (es ist aber ausreichend für die Erfindung, wenn die schallabsorbierende Vorsatzschale 2 an nur einer Seite 2a des Betonblocks 1 angebracht ist). Diese Vorsatzschalen 2 werden in einer besonders bevorzugten Ausführungsform der Erfindung formschlüssig mit dem Betonblock 1 verbunden, indem der Beton auf die Vorsatzschalen gegossen wird. Diese Vorsatzschalen 2 weisen eine minimal kürzere Länge im Vergleich zum Betonblock 1 auf, so dass sich die fertigen Betonbauteile 10 flexibel gegeneinander verdrehen lassen. Die Längendifferenz sollte möglichst gering ausfallen, um die schallabsorbierenden Eigenschaften des fertigen Bauteils 10 möglichst wenig zu beeinträchtigen. Diese Längendifferenzen sind anwendungsbezogen zu wählen und von der zu erwartenden Krümmung der zu errichtenden Lärmschutzwand abhängig. Passende Dimensionen der Vorsatzschalen 2 sind für die Fachperson in Kenntnis der Erfindung einfach auswählbar.

Fig. 3a und b zeigen erfindungsgemäße Betonfertigteile 10 umfassend einen Betonblock 1 und eine schallabsorbierende Vorsatzschale 2 für den Übergang bei Steigung. Werden die Steine in unterschiedlichen Steigungen verlegt, so können für die Steigungen Übergangssteine hergestellt werden, indem zwischen der Grund- bzw. Deckfläche des Betonfertigteils 10 und der Zylindersegmentfläche ein Winkel vorgesehen wird, der von den 90° abweicht. Dafür kommen zwei Möglichkeiten in Betracht: Fig. 3a zeigt eine Variante, in der ein Winkel, der vom rechten Winkel abweicht, zwischen Zylindersegmentfläche und Grund- bzw. Deckfläche für beide Zylindersegmentflächen erhalten bleibt. Fig. 3b zeigt eine Variante, in der nur auf der im Bild linken Seite ein spitzer Winkel zwischen Grundfläche und Zylindersegmentfläche bzw. ein stumpfer Winkel zwischen Deckfläche und Zylindersegmentfläche vorhanden ist, während auf der im Bild rechten Seite ein rechter Winkel zwischen Zylindersegmentfläche und Grund- bzw. Deckfläche vorhanden ist. Der Vorteil der Variante aus Fig. 3a ist, dass die Betonblöcke unabhängig von der Steigung eine konstante Höhe aufweisen, die Übergänge damit einfacher auszuführen sind. Der Vorteil der Variante Fig. 3b liegt hingegen darin, dass nach einem erfolgten Übergang wieder mit regulären Grundsteinen gearbeitet werden kann.

Fig. 4 zeigt mehrere Fertigbauelemente 10, entsprechend denen aus Fig. 1 und 2. Diese können so aneinandergereiht werden, dass sich eine geschlossene Wand ergibt, die keine offenen Fugen aufweist, wie das bei aus dem Stand der Technik bekannten, quadratischen Betonblöcken der Fall wäre. Gut zu erkennen ist hier auch einer der großen Vorteile gegenüber der Errichtung einer Wand aus Betonblöcken mit abgeschrägten Enden. Während diese aufwendig bearbeitet werden müssen und dann auch nur für einen bestimmten Krümmungsbereich der Wand verwendet werden können, ist es mit den erfindungsgemäßen Bausteinen möglich mit standardisierten Bauteilen flexible Krümmungen anzufertigen, ohne sich im Vorfeld auf bestimmte Krümmungsradien festlegen zu müssen. Es entfällt damit unnötige Präzessionsarbeit, die aufwändig, teuer und fehleranfällig ist. Auch unerwartete Änderungen aufgrund baulicher Schwierigkeiten lassen sich schnell und flexibel bewerkstelligen. Ein weiterer großer Vorteil ist, dass standardisierte Absorptionsplatten 2 verwendet werden können, die für beide Seiten des Betonblocks gleich groß sein können (aber nicht müssen).

Fig. 5a, Fig. 5b und Fig. 6 zeigen eine besonders bevorzugte Ausführungsform eines erfindungsgemäßen Betonfertigteils 10, umfassend einen Betonblock 1 mit Vorsatzschalen 2. Das Betonfertigteil 10 weist in der Fig. 5a an der konvexen Seite 3 eine vorstehende Nase auf und an der konkaven Seite 4 eine zugehörige Nut auf. Diese Ausführungsform erleichtert das fluchtende Ausrichten der Fertigbauelemente zueinander und schafft weiters eine bessere Aufnahmemöglichkeit für eine zusätzliche Schalldichtung. Wichtig ist hierbei das erkennbare Spiel zwischen Nut und Nase, wodurch die Steine 10 weiterhin in einem Winkel zueinander ausgerichtet werden können (Fig. 6). In Fig. 5b ist eine Variante des Betonfertigteils 10 dargestellt, bei der jedes Betonfertigteil 10 sowohl an der konvexen Seite 3 eine vorstehende Nase aufweist als auch an der konkaven Seite 4 eine zugehörige Nut.

Fig. 7 und Fig. 8 zeigen schematisch eine beispielhafte Ausgestaltung eines erfindungsgemäßen Betonfertigteils 10 umfassend einen Betonblock 1 mit Hohlräumen 5 und einem die Hohlräume 5 trennenden Steg 6, einer konvexe Fläche 3 und/oder einer konkaven Fläche 4, einer schallabsorbierenden Vorsatzschale 2, einer Länge L, einer Höhe H und einer Stärke S. Abgesehen von den sich durch die Hohlräume 5 und Stege 6 ergebenden Änderungen, sind die Betonfertigteile 10 analog zu Fig. 1 und Fig. 2 ausgestaltet. Zusätzlich zu den bei Fig. 1 und Fig. 2 beschriebenen Eigenschaften liegt der Vorteil dieser erfindungsgemäßen Ausgestaltung in der Materialeinsparung durch effizientere Nutzung des Querschnitts im Betonblock 1 und damit einer Gewichtseinsparung gegenüber den massiven Betonblöcken 1 in Fig. 1, 2 und 4 bis 6. Die Hohlräume 5 können unterschiedliche geometrische Formen wie beispielsweise Kreise, Dreiecke und Rechtecke aufweisen, besonders bevorzugt ist jedoch die Form des Rechtecks. Die Hohlräume 5 können durchgehend ausgestaltet sein, müssen sie aber nicht. Denkbar sind beispielsweise auch Ausführungen, bei denen in der Mitte der Hohlräume 5 eine Mittelebene vorgesehen ist, der den Hohlraum in einen oberen und einen unteren Teil unterteilt, oder auch eine Ausführung, bei der im unteren Bereich der Hohlräume 5 ein Boden vorhanden ist. Die Anzahl der Stege 6, die die Hohlräume 5 trennen, variiert. Denkbar ist eine für den Anwendungsfall passende Anzahl, die zwischen keim Steg 6 (vollständige Aushöhlung des Betonblocks 1), bis zu einer Vielzahl von Stegen 6 (etwa mehrere duzend Stege, die in einander übergehen, wie es bei einem Lochmuster der Fall ist). Der Vorteil der Gewichtseinsparung liegt insbesondere in einem einfacheren, günstigeren Transport, etwa durch niedrigeren Treibstoffverbrauch, der Betonfertigteile 10 und einem einfacheren Handling an der Baustelle. Ein weiterer Vorteil besteht darin, dass diese Betonfertigteile 10 verwendet werden können, um Betonfertigteile 10 untereinander zu befestigen bzw. zu verspannen. Nachteilig kann das geringere Gewicht betreffend die statische Stabilität sein. Eine Möglichkeit die statische Stabilität der Betonfertigteile 10 auch bei Vorhandensein der Hohlräume 5 zu erhöhen, liegt darin die Hohlräume 5 der Betonblöcke 1 an der Baustelle zu befüllen. Als mögliche Füllmaterialien eignen sich insbesondere Beton oder Mörtel, Schüttgut, zerkleinerter Beton und Bauschutt. Selbstverständlich ist es auch möglich die Betonfertigteile 10 für den Übergang bei Steigung analog zu Fig. 3a und b zu konzipieren.

Fig. 9 zeigt mehrere Fertigbauelemente, entsprechend denen aus Fig. 7 und 8. Diese können analog zu den Ausführungen bei Fig. 4 so aneinandergereiht werden, dass sich eine geschlossene Wand ergibt, die keine offenen Fugen aufweist.

Fig. 10 und Fig. 11 zeigen eine besonders bevorzugte Ausführungsform eines erfindungsgemäßen Betonfertigteils 10 gemäß Fig. 7 und Fig. 8, die an der konvexen und/oder konkaven Fläche derartig ausgebildet sind, dass sie der Variante mit Nase und Nut entsprechen, die in Fig. 5a, b oder Fig. 6 dargestellt sind. Entsprechend gelten alle zu Fig. 5a, b oder Fig. 6 getroffenen Aussagen auch für die Ausführungen mit Hohlräumen 5, insbesondere auch, dass nicht zwangsläufig sowohl an der konvexe Fläche 3 als auch der konkaven Fläche 4 eines Betonfertigteils 10 Nut und Nase vorhanden sein müssen.

Fig. 12 zeigt eine beispielhafte Version einer Wand, die mit erfindungsgemäßen Betonfertigteilen 10 hergestellt wurde. Im gezeigten Beispiel ist ein breiterer Fundamentstein dargestellt, der zu einer Erhöhung der statischen Stabilität beiträgt. Dieser ruht normalerweise auf einer (nicht zwingend erforderlichen) Flachgründung aus Beton und kann, sofern erforderlich, mit einer innen- oder außenliegenden Erdung versehen sein. Eine solche Erdung kann ebenfalls bei allen anderen erfindungsgemäßen Betonfertigteilen 10, in einer aus dem Stand der Technik bekannten Weise, vorgesehen sein. Weder die Erdung noch der Fundamentstein sind zwingend erforderlich. In der Seitenansicht ist zu sehen, dass Betonfertigteile 10 mit (obere Reihen) und ohne (unterste Reihe) Vorsatzschalen 2 gemischt verbaut werden können. Weiters können, wie dargestellt, eigene Randsteine verwendet werden, die, falls erforderlich, auf der von der Mauer ins Freie ragenden Seite gerade ausgeführt sind. Randsteine weisen daher bei Bedarf nur auf einer der beiden Seiten eine konvexe bzw. konkave Fläche auf. Darüber hinaus sind in Fig. 12 Abschlusssteine dargestellt. Diese sind entweder reguläre Betonfertigteile 10, oder können an der Oberseite entweder abgeschrägt sein, eine Giebelstruktur aufweisen, verblecht sein, eine zusätzliche Betonabdeckung aufweisen, oder auch besondere Möglichkeiten aufweisen die fertige Lärmschutzwand an die gewünschten Projektanforderungen anzupassen. Denkbar könnten etwa Mulden an der Oberseite sein, die eine Begrünung erleichtern, oder eigene Vorrichtungen, um das Anbringen von Solarpanelen und Werbe-/Informationsschilder zu erleichtern. Die Verbindung zwischen den Elementen 10 erfolgt entsprechend den statischen Anforderungen üblicherweise entweder lose aufeinandergestapelt, mittels Verdornung der einzelnen Steine in der Horizontalfuge, mittels Verdornung und Mörtelbett in der Horizontalfuge, oder durch vertikale Verspannung aller Elemente zum Fundamentstein durch ein Spannglied oder ähnliches über vorgesehene Öffnungen in den Betonblöcken 1. Bei Blöcken 1 mit durchgehenden Öffnungen (gem. Fig. 7 bis 11) kann die Verbindung weiters durch Verguss erfolgen, indem die hohlen Betonfertigteile 10 mit Beton oder Mörtel aufgefüllt werden. Die Fixierung mittels Vergusses kann entweder für sich oder in Kombination mit Bewehrungsstäben erfolgen. Die dargestellte Ausführungsform ist beispielhaft und kann noch weiter den Anforderungen angepasst werden, etwa durch Vorsehen von Öffnungen und Durchlässen in der fertigen Wand für Kleinetiere (typischerweise im Bodenbereich), Rohrdurchlässe, oder Ähnliches.

Fig. 13a und b sowie Fig. 14a und b zeigen beispielhafte schallabsorbierende Vorsatzschalen 2 zur Verwendung mit dem erfindungsgemäßen Betonbaustein 1. Diese werden beispielsweise so in eine Schalung gelegt und mit Beton vergossen, dass der Beton in die sichtbaren Schwalbenschwanznuten an der Rückseite der Vorsatzschalen eintritt und eine formschlüssige Verbindung entsteht. Das Ergebnis ist das in Fig. 1 bis 11 sichtbare fertige Betonbauteil 10. Alternative Herstellungsformen und schallabsorbierende Vorsatzschalen sind der Fachperson bekannt. Insbesondere ist es auch nicht zwingend erforderlich, dass es sich bei dem Verbindungselement um Schwalbenschwanznuten handelt, solange eine sichere Verbindung zwischen dem Betonbaustein 1 und der schallabsorbierender Vorsatzschalen 2 gewährleistet ist.

Wichtig hierbei ist, dass die Betonfertigteile 10 in standardisierten oder vordefinierten Abmessungen und Krümmungsradien der Zylinderflächen hergestellt werden können. Das ermöglicht die Produktion von hohen Stückzahlen zu wirtschaftlich günstigen Bedingungen. Aufgrund der leicht formschlüssigen Verbindung der Steine 10 zueinander und der einfachen Adaptierbarkeit für unterschiedliche Situationen benötigen die Betonfertigteile 10 keine Tiefgründung und keine I-Träger für eine ausreichende statische Stabilität. Durch die Breite und das Eigengewicht der entstehenden Wand, die deutlich breiter und schwerer als eine übliche Lärmschutzwand ist, tritt die Wirkung einer Schwergewichtswand ein, was häufig für ausreichende statische Stabilität sorgt. Dies bedeutet, dass eine der großen lärmschutztechnischen Schwachstellen in bisherigen Lärmschutzwänden entfällt und gleichzeitig der Zeitraum, für den etwa eine Bahnstrecke oder Straße gesperrt werden muss, um an deren Rand eine Lärmschutzwand zu errichten, stark reduziert werden kann. Das geht so weit, dass die Montage während des aufrechten Betriebs der Bahnstrecke oder Straße durchgeführt werden kann.

Ein besonderes Merkmal dieser Erfindung ist die Fähigkeit, Wandkurven nicht nur wie bisher in rechten oder stumpfen Winkeln, sondern auch mit sanftem Radius zu gestalten (siehe Fig. 4). Typischerweise weist der Betonblock 1 (ohne Vorsatzschale 2) eine Betonstärke S von 0,2 - 1m, eine Länge L von 0,3 - 5m und eine Höhe H von 0,2 - 2m auf. Die Maße lassen sich jedoch auch projektspezifisch abwandeln.

Der Betonblock 1 weist an zumindest einer der Seiten eine schallabsorbierende Vorsatzschale 2 auf. Alternativ weist der Betonblock 1 auf beiden Seiten eine schallabsorbierende Vorsatzschale 2 auf (siehe z.B. Fig. 1). Auf Seiten, an denen auch dem Betonblock 1 keine schallabsorbierende Vorsatzschale 2 angebracht ist, ist es möglich mit entsprechenden Matrizen Strukturen herzustellen. Weiters ist es möglich für die Herstellung der Komponenten des Betonfertigteils 10 einen Beton zu verwenden, der gefärbt wurde.

Die Betonblöcke 1 werden aus Beton hergestellt, dessen Eigenschaften an die Betriebsbedingungen angepasst sind. Auf Grundlage der Anforderungen an Festigkeit, Umwelteinflüsse und Expositionsklasse kann von der Fachperson Beton gemäß den Betonnormen (DIN 1045/ EN 206/ÖNORM B 4710) für den spezifischen Anwendungsfall bestimmt werden, sofern dies für den Anwendungsfall sinnvoll ist. In einer besonders bevorzugten Ausführungsform kann der Betonblock 1 auch in einem umweltfreundlicheren Format hergestellt werden, wobei Zement mit reduziertem Klinkergehalt, Recycling-Zuschlagstoffe und Geopolymerbeton verwendet werden können. Alternativ kann auch hochfester oder ultrahochfester Beton gewählt werden. Dies ist insbesondere zur Herstellung eines Betonfertigteils 10 mit Hohlräumen 5 vorteilhaft, um eine weitere Reduzierung des Querschnitts zu ermöglichen.

Je nach statischen Anforderungen an die Lärmschutzwand kann der Betonblock 1 ohne Bewehrung, mit Faserbewehrung (etwa Metall-, Mineral-, Natur- oder Polymerfasern) oder mit Bewehrungskorb (etwa Metall oder Textil) hergestellt werden. Dies ist insbesondere zur Herstellung eines Betonfertigteils 10 mit Hohlräumen 5 vorteilhaft, um bei geringerem Querschnitt eine vergleichbare statische Tragfähigkeit zu erzielen.

Die Fugen zwischen den Betonfertigteilen 10 werden üblicherweise mit elastischen Materialien versehen, die während der Produktion oder bei der Montage angeordnet werden; oder mit vorkomprimierten Fugenbändern; oder die Fugen werden auf der Baustelle während der Montage mit Mörtel oder Schüttgut ausgefüllt. Eine weitere Variante ist eine kombinierte Methode aus einer Verwendung von elastischen Materialien für die Fugen und dem Ausfüllen mit Mörtel oder Schüttgut während der Montage.

Als Grund- bzw. Deckfläche werden im Rahmen dieser Erfindung die Flächen bezeichnet, in deren Draufsicht die Zylindersegmentflächen als Kreissegmente erkennbar sind (wie etwa in Fig. 1). Die Grundfläche bildet dann die im verbauten Zustand dem Boden zugewandte Fläche, während die Deckfläche, die der Grundfläche gegenüberliegende Fläche bildet. Als Seitenflächen werden im Rahmen dieser Erfindung die Flächen bezeichnet, in deren Draufsicht die Betonfertigteile 10 als Vierecke erscheinen (siehe Fig. 3). Die Seitenflächen zeigen im verbauten Zustand aus der Wand nach außen und die Flächen, bei denen es sich nicht um Grund- oder Deckfläche, oder um die konvexe Fläche 3, oder die konkave Fläche 4 handelt. Bei den Seitenflächen handelt es sich um jene Flächen, an denen eine schallabsorbierende Vorsatzschale 2 vorgesehen sein kann.

Zusammengefasst lässt sich mit der Erfindung eine Wand, bevorzugt eine Lärmschutzwand, aus standardisierten Betonfertigteilen 10, umfassend ein Betonbauteil 1 und eine schallabsorbierende Vorsatzschale 2, herstellen, bei denen zumindest eine Fläche als konvexe Zylindersegmentfläche mit einem Krümmungskreis ausgeführt ist und wobei der Winkel α zwischen der Tangente auf den Krümmungskreis der konvexen Zylindersegmentfläche 3 und der Seitenfläche des Betonblocks 1 zumindest 5°, höchstens jedoch 85° beträgt, oder als konkave Zylindersegmentfläche mit einem Krümmungskreis ausgeführt ist und wobei der Winkel β zwischen der Tangente auf den Krümmungskreis der konkaven Zylindersegmentfläche 4 und der Seitenfläche des Betonblocks 1 zumindest 5°, höchstens jedoch 85° beträgt. Der Winkel wird dabei immer zwischen der Tangente und der gleichen Seite 2a gemessen. Mit anderen Worten müssen die Tangente auf den Krümmungskreis und die Seitenfläche 2a, die zusammen einen Winkel α, β einschließen, durch den gleichen Schnittpunkt gehen. Dieses Prinzip wird auch in Fig. 1 verdeutlicht und gilt für alle denkbaren Ausführungsformen dieser Erfindung. Bevorzugt werden zwei einander gegenüberliegende Flächen konvex und konkav ausgeführt. Die Wandkonstruktion benötigt dabei keine Stahlsteher, um ausreichende statische Stabilität zu erreichen, was eine er großen Schwachstellen klassischer Lärmschutzwände beseitigt und dazu führt, dass die Betonwände äußerst schnell und kostengünstig errichtet werden können, da keine Tiefgründung notwendig ist. Das führt auch zu einer Reduzierung der Notwendigkeit von Betriebsunterbrechungen an Verkehrsrouten (z.B. Gleis- und Straßensperren). Dabei ermöglichen es die erfindungsgemäßen Betonfertigteile 10 Betonwände mit Standardbauteilen herzustellen, die sanfte Kurven beschreiben, ohne dafür teure Sonderanfertigungen zu benötigen.

In einer weiteren bevorzugten Variante betragen die jeweilige Winkel α, β zwischen der Tangente auf den Krümmungskreis der Zylindersegmentflächen 3, 4 und der Seitenfläche des Betonblocks 1 zumindest 55°, höchstens jedoch 80°. In einer besonders bevorzugten Variante betragen die jeweilige Winkel α, β zwischen der Tangente auf den Krümmungskreis der Zylindersegmentflächen 3, 4 und der Seitenfläche des Betonblocks 1 zumindest 65°, höchstens jedoch 75°.

In noch einer weiteren bevorzugten Variante der Erfindung sind im Betonblock 1 des Betonfertigteils 10 Hohlräume 5 vorgesehen, die durch Stege 6 voneinander getrennt sein können.

Der Begriff "Kümmungskreis" wird im Rahmen dieser Anmeldung im Sinne eines Schmiegekreises an die Zylindersegmentflächen 3, 4 verstanden. Bei Ausführungsformen mit Feder-Nut-System, wie beispielsweise in den Fig. 5a, Fig. 5b, Fig. 6, Fig. 10 und Fig. 11 gezeigt, ändert das Vorhandensein der Feder oder Nut nichts an dem durchlaufenden Krümmungskreis, der dann durch die Zylindersegmente beidseitig der Nut festgelegt wird.
- 1: Betonblock
- 2: schallabsorbierende Vorsatzschale(n)
- 3: konvexe Fläche
- 4: konkave Fläche

- 5: Hohlraum

- 6: Steg zwischen den Hohlräumen
- 10: Betonfertigteil
- H: Höhe des Betonblocks
- L: Länge des Betonblocks
- S: Stärke des Betonblocks

## Patentansprüche

1. Betonfertigteil (10) zur Errichtung von Schallschutzwänden, umfassend einen Betonblock (1) mit Seitenflächen (2a) und Mantelflächen (3, 4) , **dadurch gekennzeichnet, dass** zumindest eine der Mantelflächen (3, 4) des Betonblocks (1) die Form eines Zylindersegments aufweist, das entweder als konvexe Fläche (3) oder konkave Fläche (4) ausgebildet ist, wobei jede der zumindest einen Zylindersegmentflächen (3, 4) einen Krümmungskreis aufweist und wobei auf jeden Krümmungskreis eine Tangente vorhanden ist, die durch den Schnittpunkt zwischen Krümmungskreis und einer Seitenfläche (2a) führt, wobei der jeweilige Winkel (α, β) zwischen der Tangente auf den Krümmungskreis und der Seitenfläche (2a) des Betonblocks (1) zumindest 5°, höchstens jedoch 85° beträgt, und wobei das Betonfertigteil (10) auf zumindest einer der, im verbauten Zustand nach außen gerichteten, Seitenflächen (2a), mit einer schallabsorbierenden Vorsatzschale (2) ausgebildet ist.

2. Betonfertigteil (10) gemäß Anspruch 1, **dadurch gekennzeichnet, dass** der jeweilige Winkel (α, β) zwischen der Tangente auf den Krümmungskreis der Zylindersegmentflächen (3, 4) und der Seitenfläche des Betonblocks (1) zwischen 55°, und 80° beträgt, besonders bevorzugt zwischen 65° und 75°.

3. Betonfertigteil (10) gemäß Anspruch 1 oder 2, **dadurch gekennzeichnet, dass** der Betonblock (1) höchstens zwei Mantelflächen in Form von Zylindersegments umfasst, die als konvexe Fläche (3) und konkave Fläche (4) ausgebildet sind und diese einander gegenüber liegen.

4. Betonfertigteil (10) gemäß einem der Ansprüche 1 bis 3, **dadurch gekennzeichnet, dass** der Betonblock (1) zwei schallabsorbierende Vorsatzschalen (2) aufweist, die aufeinander gegenüberliegenden Seitenflächen angeordnet sind, die im verbauten Zustand nach außen gerichteten sind.

5. Betonfertigteil (10) gemäß einem der Ansprüche 1 bis 4, **dadurch gekennzeichnet, dass** am Betonblock (1) an der konvexen Seite (3) eine vorstehende Nase vorgesehen ist.

6. Betonfertigteil (10) gemäß einem der Ansprüche 1 bis 5, **dadurch gekennzeichnet, dass** am Betonblock (1) an der konkaven Seite (4) eine Nut vorgesehen ist.

7. Betonfertigteil (10) gemäß einem der Ansprüche 1 bis 6, **dadurch gekennzeichnet, dass** die Verbindung zwischen den Elementen entweder durch loses aufeinanderstapeln, mittels Verdornung der einzelnen Steine in der Horizontalfuge, mittels Verdornung und Mörtelbett in der Horizontalfuge, oder durch vertikale Verspannung aller Elemente zum Fundamentstein durch ein Spannglied oder ähnliches über vorgesehene Öffnungen in den Betonblöcken erfolgt.

8. Betonfertigteil (10) gemäß einem der Ansprüche 1 bis 7, **dadurch gekennzeichnet, dass** der Betonblock (1) auf Seitenflächen, an denen keine schallabsorbierende Vorsatzschale (2) angebracht ist, Strukturen aufweist.

9. Betonfertigteil (10) gemäß einem der Ansprüche 1 bis 8, **dadurch gekennzeichnet, dass** zur Herstellung der Bestandteile des Betonfertigteils (10) Beton verwendet wird, der gefärbt wurde.

10. Betonfertigteil (10) gemäß einem der Ansprüche 1 bis 8, **dadurch gekennzeichnet, dass** der Betonblock (1) zumindest einen Hohlraum (5) aufweist.
